# FASCICULE DE BREVET EUROPEEN

(11) **EP 0 403 404 B1**
(45) Date de publication et mention de la délivrance du brevet: **07.12.1994**
(21) Numéro de dépôt: 90420266.0
(22) Date de dépôt: 05.06.1990
(51) Int. Cl.: B66F 7/06, A61G 13/00, A61G 7/00

(54) **Structure support à positionnement réglable en hauteur pour applications diverses**
Trägerstruktur mit verstellbarer Höhe für verschiedene Anwendungen
Support structure with adjustable height for various appliances

(30) Priorité: 08.06.1989 FR 8907916
(43) Date de publication de la demande: 19.12.1990
(73) Titulaire: Centre Intergénération pour l'Emploi par le Développement des Initiatives Locales dans la Loire - C.I.E.D.I.L., F-42000 Saint.Etienne (FR)
(72) Inventeur: Damon, Pierre, F-42600 Savigneux (FR)
(74) Mandataire: Dupuis, François

(56) Documents cités:
- EP-A- 0 303 317
- WO-A-88/01857
- CH-A- 664 549
- DE-A- 3 340 883
- DE-U- 1 918 384
- FR-A- 2 578 524
- GB-A- 831 541
- SE-B- 0 368 145
- US-A- 1 903 905
- US-A- 3 611 453

## Description

Structure support à positionnement règlable en hauteur pour applications diverses.

L'objet de l'invention se rattache au secteur technique des moyens-supports à positionnement variable.

Dans de nombreux domaines techniques il est souvent nécessaire de disposer de surfaces ou plans de travail, de chargement, de repos à hauteur variable.

Par exemple, selon une application préférée quoique non limitative, il est intéressant que les lits traditionnels ou les plans de repos soient règlables en hauteur afin de faciliter les soins, et les transferts des malades ou des personnes handicapées, comme cela est prévu en milieu hospitalier où les lits médicaux à hauteur variable sont conçus à partir d'un châssis roulant portant les mécanismes tandis que l'ossature du lit incluant le sommier, peut être déplacée en hauteur par rapport au châssis. Mais, généralement ce déplacement s'opère manuellement ou de manière motorisée par la mise en oeuvre de moyens obligeant d'abord à se déplacer longitudinalement entre les positions hautes et basses, c'est-à-dire suivant une cinématique carrée ou rectangulaire.

On comprend que cela pose certains problèmes. En particulier la position relative du châssis et du lit proprement dit est modifiée et compte tenu de l'environnement immédiat, il n'est pas toujours facile d'opérer le règlage.

D'autre part, avec ce type de règlage, il n'est pas possible d'intégrer de tels moyens dans un lit traditionnel avec pieds et tête de lit et bateaux. En outre, l'achat d'un lit médical à hauteur variable est très onéreux pour l'usage personnel à domicile, et ce genre de lit est relativement encombrant dans une chambre normale.

On connait par ailleurs une structure support déformable selon le brevet EP 303317 permettant l'allongement d'un patient.

Cette structure support est déplaçable à l'aide d'un parallelogramme déformable constitué par des ensembles de biellettes, associé à deux montants rigides dont les extrémites coulissant par le biais de curseurs sur des barres de guidage disposées respectivement sur un plan d'appui au sol et sous la table support du patient. Cet amenagement limite de maniere substancielle les positions haute et basse maximum de la table support du patient.

Dans d'autres applications telles que le transport ou le transfert de véhicules ou de charges d'un lieu à un autre de niveaux différents, il n'est pas toujours possible de placer en les deux niveaux une rampe ou un plan incliné adéquat, soit parce que le véhicule ou la charge pourrait glisser, soit parce que l'utilisateur de la rampe, handicapé en fauteuil notamment, ne parviendrait pas à se hisser par ses propres moyens au niveau supérieur.

La structure support selon l'invention remédie à ces inconvénients, en ce sens qu'elle permet d'obtenir une surface de chargement règlable en hauteur sans augmentation de son encombrement.

Selon une premiere caracteristique de l'invention le dispositif central à parallélogramme déformable est constitué par quatre paires de biellettes articulées transversalement et deux à deux à des traverses médianes des cadres inférieur et supérieur, et articulées entre elles au milieu de la distance entre lesdits cadres,
et en ce que que un moyen moteur relié aux axes de liaison des paires de biellettes inférieur et supérieure, commande des mouvements desdites paires de biellettes,
et en ce que les organes de support et de maintien latéraux sont constitués par des barres longitudinales articulées à leurs extrémités sur des pattes perpendiculaires au cadre inférieure d'un côté et au cadre supérieur de l'autre côté et par quatre paires de bielletes articulées longitudinalement et deux à deux près des extrémités des longerons desdits cadres, et articulées entre elles au milieu de la distance entre les cadres en étant reliées deux à deux par des barres de commande.

Ces caractéristiques et d'autres encore ressortiront de la description qui suit.

Pour fixer l'objet de l'invention sans toutefois le limiter, dans les dessins annexés :
Les figures 1, 2, 3, et 4 sont des vues longitudinales et transversales de la structure-support selon l'invention, représentée respectivement en position haute et en position basse.
Les figures 5 et 6 sont des vues à caractère schématique illustrant la structure-support intégrée dans un lit traditionnel en lieu et place du sommier,
La figure 7 est une vue semblable à la figure 5, montrant la structure support équipée d'une surface de repos en plusieurs éléments règlables.
La figure 8 est une vue longitudinale illustrant une structure-support utilisée comme table ou plan de travail, de soins ou autres.
La figure 9 est une vue représentant schématiquement le transfert d'un fauteuil roulant du sol à l'intérieur d'un véhicule par l'intermédiaire d'une structure-support selon l'invention.
La figure 10 est une vue illustrant le transfert d'une charge véhiculée d'un niveau supérieur à un niveau inférieur par l'intermédiaire d'une structure-support selon l'invention.

Afin de rendre plus concret l'objet de l'invention, on le décrit maintenant sous une forme non limitative de réalisation illustrée aux figures des dessins.

Aux figures 1 à 4, on a illustré la structure-support suivant la réalisation de base qui comprend un cadre inférieur rigide (1) formé de longerons (1a) et de traverses (1b), un cadre supérieur rigide (2) également formé de longerons (2a) et de traverses (2b).

A une extrémité, le cadre (1) présente de chaque côté des pattes (1c) s'étendant vers le haut, tandis qu'à l'opposé le cadre (2) porte également des pattes (2c) s'étendant vers le bas, Entre les pattes (1c et 2c) sont montées à articulation libre des barres longitudinales (3) de maintien et de liaison.

En retrait des pattes (1c et 2c), les cadres (1 et 2) reçoivent de chaque côté et également à articulation libre, des paires de biellettes supérieures (4) et de biellettes inférieures (5) articulées entre elles en (6).

Les deux paires de biellettes (4 et 5) de chaque côté sont reliées entre elles au milieu de la distance entre les cadres (1 et 2) par des barres de commande (7) articulée au niveau des axes (6), et tranversalement, lesdites barres sont réunies par des traverses de renfort (8).

Dans la partie centrale de leur longueur, les cadres (1 et 2) portent par leurs traverses médianes (1b1 et 2b1), un dispositif à parallélogrammes déformable qui est constitué par quatre paires de biellettes (9) articulées transversalement et deux à deux aux traverses (1b1 et 2b1) et entre elles au milieu de la distance entre les cadres (1 et 2) par des axes (10). Un organe moteur du type vérin (11) à moteur électrique basse tension (12), est interposé entre les axes (10) de chacune des deux paires de biellettes transversales (9) et commandé par l'utilisateur à l'aide d'un dispositif de télécommande bien connu et non illustré.

Comme on le voit bien aux figures, en actionnant l'organe moteur (11-12), on écarte ou on rapproche les paires de biellettes (9) en provoquant ainsi la montée ou la descente du cadre (2) par rapport au cadre (1) en appui au sol ou sur une ossature quelconque ; cela sans modification de l'encombrement, c'est-à-dire d'une manière uniquement verticale.

La structure ainsi réalisée peut être adaptée pour de multiples applications dont on a illustré quelques exemples aux figures 5 à 10 des dessins.

Selon une application particulièrement visée et illustrée aux figures 5, 6 et 7, la structure peut remplacer un sommier dans un lit traditionnel, Pour cela, il suffit de réaliser les cadres (1 et 2) aux dimensions d'un sommier classique (une place ou deux places) et de fixer ou de faire reposer le cadre inférieur (1) par exemple sur des supports tels que des équerres (13) fixées à l'intérieur des montants ou bateaux (B) du lit eux-mêmes fixés à la tête (T) et au pied (P).

Avec la télécommande de l'organe moteur (11-12) le malade, la personne handicapée, ou la personne soignante, peut ainsi modifier aisément la position de couchage (C) entre deux hauteurs (h1-h2) suivant ses besoins, cette possibilité est particulièrement intéressante pour les transferts du lit à un siège, pour faciliter le passage de la station allongée à la station debout, pour améliorer les conditions de travail du personnel soignant.

A titre indicatif et comme illustré à la figure 7, le cadre supérieur (2) de la structure peut recevoir un sommier en plusieurs parties C1, C2, C3 à géométrie variable pour servir de relève buste, pliage des jambes, relève jambes, bien connus.

Selon une autre application illustrée à la figure 8, la structure équipée d'un plateau (14) fixé sur le cadre (2) peut servir de table de massage, de soins ou d'examen, de plan de travail de vétérinaire ou autre. Cette table peut recevoir sous le cadre (1) un piètement fixe (15) et/ou roulant (16), des poignées de préhension (17) ou autres équipements nécessaires à ce genre d'application.

Avec une structure dont le cadre (1) est équipé d'un piètement fixe ou roulant, on peut l'utiliser comme dispositif de transfert entre deux niveaux de hauteur différente.

Par exemple, comme on le voit à la figure 9, la structure peut être équipée d'une rampe articulée (18) d'un cité et d'un volet (19) de l'autre. En position basse (non représentée) un handicapé en fauteuil roulant (20) peut y accéder facilement, puis actionner la structure pour la monter au niveau du plancher d'un véhicule (V) et éventuellement la déplacer (par télécommande d'un dispositif moteur agissant sur les roues de la structure, afin de pouvoir s'introduire dans le véhicule.

Selon une autre variante illustrée à la figure 10, la structure peut être utilisée pour amener des charges (21) d'un niveau supérieur (N1) à un niveau inférieur (N2) ou inversement.

Pour cela, elle peut être logée dans une fosse (22) de hauteur calculée pour que la position haute du plateau de chargement corresponde au niveau (N1) et la position basse au ni veau (N2).

Les avantages ressortent de la description, on souligne encore, le déplacement uni quement vertical du plan supérieur sans modification de l'encombrement permettant d'adapter la structure dans des lits traditionnels en lieu et place du sommier en les transformant en lits médicalisés, les nombreuses applications possibles de la structure, sa simplicité de conception et sa robustesse.

## Revendications

1. Structure support à positionnement réglable en hauteur pour des applications diverses du type comprenant un dispositif central à parallélogramme déformable motorisé et associé à un cadre supérieur (2) rigide pouvant constituer un plan d'appui d'un patient et un cadre inférieur (1) rigide en appui au sol ou sur une ossature quelconque, lesdits cadres supérieur et inférieur étant associés par des moyens (4-5) complémentaires latéraux de liaison, ces mécanismes de transmission étant combinés entre eux pour obtenir le déplacement en hauteur du cadre supérieur mobile par rapport au cadre inférieur fixe selon une direction uniquement verticale,
la structure support étant caractérisée en ce que le dispositif central à parallélogramme déformable est constitué par quatre paires de biellettes (9) articulées transversalement et deux à deux a des traverses médianes (1b1 - 2b1) des cadres inférieur et supérieur (1 - 2), et articulées entre elles au milieu de la distance entre lesdits cadres,
et en ce que que un moyen moteur (11 - 12) relié aux axes de liaison (6) des paires de biellettes inférieur et supérieure, commande des mouvements desdites paires de biellettes,
et en ce que les organes de support et de maintien latéraux sont constitués par des barres longitudinales (3) articulées à leurs extrémités sur des pattes (1c - 2c) perpendiculaires au cadre inférieur (1) d'un côté et au cadre supérieur (2) de l'autre côté et par quatre paires de bielletes (4 - 5) articulées longitudinalement et deux à deux près des extrémités des longerons (1a - 2a) desdits cadres, et articulées entre elles au milieu de la distance entre les cadres en étant reliées deux à deux par des barres de commande (3).

2. Structure support selon la revendication 1, caractérisée en ce que la motorisation du dispositif à parallélogramme déformable est constituée par un vérin (11) associé à un moteur électrique basse tension (12) qui sont reliés aux axes (10) de liaison des paires de biellettes transversales (9) ; ledit moteur étant actionné à distance par une télécommande appropriée.

3. Structure support selon la revendication 1, caractérisée en ce qu'elle est dimensionnée et équipée au niveau de `son cadre inférieur pour être fixée ou logée dans un lit traditionnel en lieu et place d'un sommier entre la tête, le pied et les bateaux du lit.

4. Structure support selon la revendication 1, caractérisée en ce que le cadre supérieur (2) reçoit un couchage (C) ou un sommier en une ou plusieurs parties (C1, C2, C3) à géométrie fixe ou variable.

5. Structure support selon la revendication 1, caractérisée en ce que le cadre supérieur (2) reçoit un plateau (14) utilisable comme plan de travail, table de massage, de soins, d'examen.

6. Structure support selon la revendication 1, caractérisée en ce que le cadre inférieur (1) reçoit un piètement fixe (15) et/ou roulant (16) pour l'appui et/ou le déplacement par rapport au sol.

7. structure support selon la revendication 1, caractérisée en ce que le cadre supérieur (2) reçoit d'un côté une rampe articulée (18) et de l'autre un volet (19) pour recevoir en position basse un fauteuil roulant ou autre moyen de transport et le transférer en position plus haute dans un véhicule ou à un autre niveau.

## Claims

1. Support structure with adjustable height for various appliances of a type comprising a central motor-driven collapsible parallelogram device and associated with an upper rigid frame (2) capable of providing a support surface for a patient and a lower rigid frame (1) resting on the floor or on any framework, said upper and lower frames being joined by additional lateral links (4-5), these transmission mechanisms being combined with each other in order to obtain height adjustment of the upper moveable frame with respect to the lower flip frame in a vertical-only direction,
the support structure being characterised in that the central collapsible parallelogram device consists of four pairs of rods (9) hinged transversely and two by two to middle crosspieces (1b1-2b1) of the lower and upper frames (1-2) and hinged to each other at the centre of the distance between the two frames,
and in that a driving means (11-12) linked to the connecting shafts (6) of the lower and upper pairs of rods controls the movements of said pairs of rods, and in that the lateral support and restraint features consist of longitudinal bars (3) the ends of which are hinged on lugs (1c-2c) at right angles to the lower frame (1) on one side and to the upper frame (2) on the other side and of four pairs of rods (4-5) longitudinally hinged two by two near the ends of the longitudinal members (1a-2a) of said frames and hinged to each other in the middle of the distance between the frames and being linked two by two by control bars (3).

2. Support structure as claimed in claim 1 characterised in that the motor drive of the collapsible parallelogram device consists of a jack (11) associated with a low-voltage electric motor (12) that are linked to the connecting shafts (10) of pairs of transverse rods (9) with said motor being controlled by an appropriate remote control unit.

3. Support structure as claimed in claim 1 characterised in that it is dimensioned and equipped, at the level of its lower frame, so that it can be fitted or placed in a conventional bed instead of a mattress between the head, foot and sides of the bed.

4. Support structure as claimed in claim 1 characterised in that the upper frame (2) accommodates bedding (C) or a mattress consisting of one or more fixed or variable-geometry parts (C1, C2, C3).

5. Support structure as claimed in claim 1 characterised in that the upper frame (2) accommodates a board (14) that can be used as a work surface, massage, treatment or examination couch.

6. Support structure as claimed in claim 1 characterised in that the lower frame (1) accommodates a fixed (15) and/or moveable base (16) for support and/or movement with respect to the floor.

7. Support structure as claimed in claim 1 characterised in that the upper frame (2) accommodates, on one side, a hinged ramp (18) and, on the other side, a platform (19) to accommodate, in its lowered position, a wheelchair or other means of transport and lift it into a higher position in a vehicle or to a different level.

## Patentansprüche

1. Trägerstruktur mit verstellbarer Höhe für verschiedene Anwendungen mit einer zentralen Vorrichtung mit einem motorbetriebenen, formveränderbaren Parallelogramm in Verbindung mit einem starren oberen Rahmen (2), der als Auflagefläche für einen Patienten dienen kann, und mit einem starren unteren Rahmen (1), der auf dem Boden oder auf einer beliebigen Tragkonstruktion aufliegt, wobei der obere und der untere Rahmen durch zusätzliche seitliche Verbindungsstücke (4-5) miteinander in Verbindung stehen und die Kraftübertragungen untereinander kombiniert sind, um den beweglichen oberen Rahmen in ausschließlich senkrechter Richtung gegenüber dem feststehenden unteren Rahmen höhenmäßig zu verstellen,
wobei die Trägerstruktur dadurch gekennzeichnet ist, daß die zentrale Vorrichtung mit formveränderbarem Parallelogramm aus vier Schwungstangenpaaren (9) besteht, die in Querrichtung und jeweils zu zweit gelenkig an mittleren Querstücken (1b1 - 2b1) des unteren und oberen Rahmens (1 - 2) angelagert und im halben Abstand zwischen den Rahmen untereinander gelenkig verbunden sind,
und außerdem dadurch gekennzeichnet ist, daß eine Antriebsvorrichtung (11 - 12), die mit den Verbindungsachsen (6) des oberen und unteren Schwungstangenpaares in Verbindung steht, Bewegungen dieser Schwungstangenpaare steuert,
und weiterhin dadurch gekennzeichnet ist, daß die seitlichen Stütz- und Halteorgane aus Längsstangen (3), die an ihren Enden gelenkig an auf der einen Seite senkrecht zum unteren Rahmen (1) und auf der anderen Seite zum oberen Rahmen (2) verlaufende Trageisen (1c - 2c) angelagert sind, und aus vier Schwungstangenpaaren (4 - 5) bestehen, die in Längsrichtung jeweils zu zweit in der Nähe der Endstücke der Längsträger (1a - 2a) der besagten Rahmen gelenkig angebracht und auf halbem Abstand zwischen den Rahmen jeweils zu zweit durch Antriebsstangen (3) gelenkig miteinander verbunden sind.

2. Trägerstruktur nach Anspruch 1, dadurch gekennzeichnet, daß der Motorantrieb der Vorrichtung mit formveränderbarem Parallelogramm aus einem Zylinder (11) in Verbindung mit einem Niederspannungs-Elektromotor (12) besteht, die mit den Verbindungsachsen (10) der querverlaufenden Schwungstangenpaare (9) in Verbindung stehen, wobei der Motor durch eine geeignete Fernsteuerung fernbetätigt wird.

3. Trägerstruktur nach Anspruch 1, dadurch gekennzeichnet, daß sie so ausgelegt und am unteren Rahmen entsprechend ausgestattet ist, daß sie in einem herkömmlichen Bett anstelle eines Bettrostes zwischen dem Kopfteil, dem Fußteil und den Seitenteilen des Bettes befestigt bzw. eingesetzt werden kann.

4. Trägerstruktur nach Anspruch 1, dadurch gekennzeichnet, daß der obere Rahmen (2) eine Liege (C) bzw. einen Bettrost aus einem oder mehreren Teilen (C1, C2, C3) mit fester oder veränderlicher Geometrie aufnimmt.

5. Trägerstruktur nach Anspruch 1, dadurch gekennzeichnet, daß der obere Rahmen (2) eine Platte (14) erhält, die als Arbeitsfläche, Massier-, Pflege- oder Untersuchungstisch verwendet werden kann.

6. Trägerstruktur nach Anspruch 1, dadurch gekennzeichnet, daß der untere Rahmen (1) ein fest angebrachtes (15) und/oder rollendes (16) Fußteil zur Abstützung und/oder Verschiebung gegenüber dem Boden erhält.

7. Trägerstruktur nach Anspruch 1, dadurch gekennzeichnet, daß der obere Rahmen (2) auf der einen Seite eine gelenkig angebrachte Rampe (18) und auf der anderen Seite ein Klappenteil (19) erhält, um in unterer Stellung einen Rollstuhl oder ein sonstiges Transportmittel aufzunehmen und es in oberer Stellung in ein Fahrzeug oder auf eine andere Ebene zu befördern.
